# EUROPÄISCHE PATENTSCHRIFT

(11) **EP 0 195 848 B1**
(45) Veröffentlichungstag und Bekanntmachung des Hinweises auf die Patenterteilung: **26.09.1990**
(21) Anmeldenummer: 85114686.0
(22) Anmeldetag: 19.11.1985
(51) Int. Cl.: B41F 27/00

(54) **Ansetzvorrichtung zum Ansetzen der Druckplatten auf die Druckzylinder von Offset-Flachdruckmaschinen**
Device for attaching and registering printing plates to printing cylinders of lithographic machines for offset printing
Dispositif de fixation et de repérage des clichés sur les cylindres de porte-plaque dans les machines d'impression lithographique pour l'impression offset

(30) Priorität: 28.03.1985 IT 2012585
(43) Veröffentlichungstag der Anmeldung: 01.10.1986
(73) Patentinhaber: ARNOLDO MONDADORI EDITORE S.P.A. OFFICINE GRAFICHE, I-20122 Milano (IT)
(72) Erfinder: Rimini, Riccardo, I-37131 Verona (IT)
(74) Vertreter: de Dominicis, Riccardo

(56) Entgegenhaltungen:
- DE-A- 3 000 576
- DE-A- 3 325 583
- DE-B- 1 082 601
- US-A- 2 902 929

## Beschreibung

Die vorliegende Erfindung bezieht sich auf eine Ansetzvorrichtung zum Ansetzen der Druckplatten auf die Druckzylinder von Offset-Flachdruckmaschinen, wobei der Druckzylinder in einer Zylindergrube zwei sich gegenueberstehende Spannschienen aufweist und wobei mechanische, mit einer Leuchtdiode verbundene und an eine Spannungsquelle angeschlossene Anschlagsonden vorgesehen sind, die mit in der Druckplatte vorgesehenen Passausnehmungen zusammenwirken.

Wie an sich bekannt, haengt bei dem Offset-Flachdrucken die Qualitaet der farbigen Drucke unter anderem von einer einwandfreien Ansetzung der Druckplatten fuer die einzelnen Farben auf den zugehoerigen Zylinder ab.

Eine ungenaue Anbringung auch von nur einer einzigen der jeweils vorgesehenen Druckplatten kann deshalb in der Praxis alle vor der Druckphase selbst vorgenommenen Bearbeitungsphasen, wie z.B. die fotografische Auswahl der Bilder, die Montage der Texte und der ausgewaehlten Positive auf den Astralon, das Montagepaar auf der Druckplatte usw. beeintraechtigen mit nachfolgenden schwerwiegenden oekonomischen Auswirkungen sowie Zeitverlusten.

Aus der DE-A-3 000 576 ist eine Vorrichtung zum registergenauen Spannen von biegsamen Druckplatten auf dem Plattenzylinder einer Druckmaschine mittels in einer Grube des Plattenzylinders angeordneter Spannschienen bekannt. Auf die Spannschienen ist jeweils ein Plattenende durch Klemmschienen festklemmbar. Zur Erzielung der genauen Lage der Druckplatte zur Spannschiene greift ein Registerstift in der Spannschiene in eine registergenaue in der Druckplatte erhaltenen Ausnehmung 9 ein. Die registergenaue Aufspannung der Druckplatte erfolgt dann durch Festlegung der Lage der Spannschiene zum Plattenzylinder. Zu diesem Zweck sind die Spannschienen durch in denselben einschraubbare und auf einer Wand der Plattenzylindergrube sich abstuetzende Spannschrauben annaehernd in Zylinderümfangsrichtung bewegbar. Um nachteilige-Abneutzungsauswirkungen an den Spannschrauben zu kompensieren, wird gemaess DE-A-3 000 576 ermoeglicht, mit der vorgeschlagenen Positioniervorrichtung eine Verstellung der Spannschiene aus der Nullage sowie eine Neujustierung der Nullage durchzufuehren. Die PositionierVorrichtung - besteht aus einem den Abstand zwischen einer Bezugsflaeche der Zylindergrube und der Spannschiene messenden Messgeraet, einer die Nullstellung der Spannschiene anzeigenden Anzeigevorrichtung sowie einer die Nullstellung einstellendeh Justiereinrichtung mit einem Taststift.

Nachteilig ist bei dieser Vorrichtung, dass der Registerstift fuer die Druckplatte direkt auf der beweglichen Spannschiene befestigt ist. Das Druckplattenspannen erfolgt dann durch Bewegen der den Registerstift tragenden Spannschiene, so dass der Registerstift selbst mitbewegtwird. Dies kann die Druckplattenausrichtung stark beeintraechtigen, so dass die Einhaltung der Druckplattenausrichtung je nach der Einspannung verschieden ist. Dadurch, dass die registergenaue Positionierung der Druckplatte auf der beweglichen Spannschiene erfolgt, ist zusaetlich eine genaue seitliche und umfaengliche Positionierung der Spannschiene selbst in bezug auf den Plattenzylinder erforderlich. Der Ausrichtvorgang ist langwierig und an sich nicht einwandfrei. Die Vorrichtung gemaess DE-A-3 000 576 erfordert ferner eine hohe Anzahl von mechanischen und elektrischen Einzelteilen und ist ebenfalls aufwendig.

Die DE-A-3 325 583 zeigt ein Anschlagsystem fuer Druckplatten, insbesondere fuer Druckplattenstanzen, wobei die zu loesende Aufgabe darin besteht, das Anschlagsystem derart zu verbessern, dass eine spezielle Ausgestaltung der Anlagestifte zur Aufnahme von mechanischen Kontaktgebern entfallen kann. Zu diesem Zweck sind die Anlagestifte selbst als elektrische Kontaktgeber ausgebildet. In der DE-A-3 325 583 ist keine Anregung enthalten, im Anschlagstift selbst ein einer Signalisierung dienendes Element aufzunehmen. Der Fig. 2 dieses Dokumentes ist ferner entnehmbar, dass die vorgeschlagene Anschlagstiftvorrichtung mehrere Einzelteile und eine aufwendige Schaltsteuerung benoetigt.

Der vorliegenden Erfindung liegt die Aufgabe zugrunde, eine Ansetzvorrichtung zum Ansetzen der Druckplatten auf die Druckzylinder von Offset-Flachdruckmaschinen zu schaffen, die in der Lage ist, eine Durchfuehrung des Ansetz vorganges der Druckplatten auf eine einfache, schnelle und aeusserst zuverlaessige Weise zu ermoeglichen, wobei dem Bedienungsmann ein einwandfreier deutlicher Beweis der Genauigkeit des durchgefuehrten Ansetzvorganges zur Verfuegung gestellt wird.

Die oben erwaehnte Aufgabe wird erfindungsgemaess durch die Merkmale des Kennzeichnenden Teiles des Anspruchs 1.

Erfindungsgemaess sind drei, voneinander unabhaengige Anschlagsonden vorgesehen. Jede Anschlagsonde weist eine eigene Leuchtdiode auf. Jede einzelne Leuchtdiode leuchtet nur dann auf, wenn an jeder einzelnen Stelle eine ordnungsgemaesse Relativlage der Druckplatte erreicht ist. Die Anschlagsonden arbeiten somit unabhaengig voneinander. Damit kann stets ein einwandfreies Ansetzen der Druckplatte erreicht werden, selbst wenn die Ausnehmungen der Druckplatte verformt oder vergroessert sein sollten.

Weitere Merkmale sind sind den Unteranspruechen entnehmbar.

Mit einer erfindungsgemaessen Ansetzvorrich- . tung mit Angabe der erreichten genauen Positionierung der Druckplatte auf den Druckzylinder wird eine Reihe von wichtigen Vorteilen erreicht.

Ein erster Vorteil besteht in einer betraechtlichen Herabsetzung der erforderlichen Zeit zur Inbetriebnahme der Offset-Druckamaschinen. Dies ist deshalb wichtig, weil der farbige Druckvorgang wird bei diesen Druckmaschinen normalerweise mit vier Farben durchgefuehrt und deshalb sind vier Druckzylinder bzw. Druckplatten erforderlich. Es ist hervorzuheben, dass solche Zeitherabsetzung fuer jeden Zylinder erreichbar ist.

Ein weiterer wichtiger Vorteil ist in der erreichten betraechtlichen Herabsetzung der Druckplatten verformungen zu sehen, da die Druckplatten auf den Druckzylindern praktisch ohne irgendwelche Verwindungs gefahr angebracht werden koennen. Noch ein wichtiger Vorteil der erfindungsgemaessen Ansetzvorrichtung besteht darin, dass jedwede Verformungsmoeglichkeit vermieden bzw. ausgeschaltet wird, die auf nachtraegliche grobe Nachjustierungen der Druckplatte zurueckzufuehren sind, die durch Betaetigung der Spannschrauben der Druckplatten- spannbacken durchgefuehrt werden. Waehrend eines Wiederdruckvorganges erreicht man selbstverstaendlich den bestmoeglichen Ansetzvorgang in einer kuerzeren Zeit.

Ein weiterer Vorteil besteht ferner in einer dratischen Herabsetzung des bie der Inbetriebnahme der Druckmaschine anfallenden Abwerfmaterials bzw. -papiers. Da die genaue Farbenueberlagerung bei der Inbetriebsetzung der Druck-. maschine in kuerzerer Zeit erreichbar ist, ist es nicht mehr erforderlich mit Versuchen wie bei den bekannten Ansetzsystemen zu arbeiten.

Aufgrund der durch die Leuchtsignalisierung gelieferten Bestaetigung der erreichten genauen Druckplattenpositionierung sind ferner die erfindungsgemaessen Ansetzvorrichtungen mit aeusserster Einfachheit und Wirksamkeit handhabbar. Die Wirksamkeit beruht auf einer sicheren Beruehrung zwischen untereinander geradlinig gerichteten Anschlagseiten, d.h. es wird das Seh-Kollimationsprinzip ausgenutzt.

Die Gestaltung der erfindungsgemaessen Anschlag- und Signaleinheiten ermoeglicht mit denselben auch schon bestehende Druckzylinder auszustatten.

Weitere Vorteile und Einzelheiten der erfindungsgemaessen Ansetzvorrichtung zum Ansetzen der Druckplatten auf die Druckzylinder von Offset-Flachdruckmaschinen sind der nachfolgenden Beschreibung unter Bezugnahme auf die beigefuegten Zeichnungen zu entnehmen, die eine als Beispiel angegebene bevorzugte Ausfuehrungsform darstellen.

Es zeigen:
Fig. 1 eine perspektivische Ansicht eines mit der erfindungsgemaessen Ansetzvorrichtung zum Ansetzen der Druckplatte versehenen Druckzylinders;
Fig. 2 eine Teildraufsicht in groesserem Massstab des Druckzylinders von Fig. 1 im Bereich der Druckplattenspannbacken;
Fig. 3 eine Schaltungsanordnung der erfindungsgemaessen Anschlag- und Signaleinheiten, und
Fig. 4 ein Detail in groesserem Massstab einer erfindungsgemaessen Anschlag- und Signaleinheit.

Bei den verschiedenen Figuren weisen gleiche Teile gleiche Bezugszeichen auf. Mit 1 ist ein Druckzylinder fuer eine nicht naeher dargestellte Offset-Flachdruckmaschine bezeichnet, bei der jeder Druckzylinder 1 eine eigene mit 2 bezeichneter Druckplatte traegt. Der Druckzylinder 1 weist auf eine an sich bekannte Weise eine Abflachung 3 auf, in der die beiden Druckplattenspannbacken 4, 5, die zur Spannung bzw. Blockierung der Druckplatte 2 im Bereich ihrer beiden Endraender dienen, aufgenommen bzw. gehaltert sind. Solche als gegenueberliegenden Leistenabschnitte ausgefuehrten Druckplatten-Spannbacken sind an und fuer sich bekannt und werden deshalb nicht naeher beschrieben.

Die erfindungsgemaesse Ansetzvorrichtung besteht jeweils aus einer mechanischen Anschlagsonde 6, die als Block ausgefuehrt ist und im vorliegenden Beispiel einen viereckigen Querschnitt aufweist. Im Block der als Beruehrungssonde wirkenden Anschlagsonde 6 ist eine Aufnahmeoeffnung vorgesehen, die der Aufnahme einer Leuchtdiode bzw. LED 8 dient, deren Diodenanschlussenden 8a, 8b in einem nachfolgend naeher beschriebenen Schaltkreis eingeschaltet sind. Die Anschlagsonde 6 ist mit der mit Durchbrechungen 10 versehenen Tragplatte 9 fest verbunden, wobei die letztere der Befestigung der Anschlagsonde 6 im Koerper des Druckzyilnders 1 dient.

Die mechanische Anschlagsonde 6 und die zugeordnete LED 8 bilden jeweils eine Anschlag-und Signaleinheit 11. Im dargestellten Beispiel werden drei Anschlag- und Signaleinheiten 11 eingesetzt, die entlang einer achsparallelen Linie des Druckzylinders 1, und zwar in der Naehe der Druckplattenspannbacke 4 angeordnet sind. Mit 12 sind in der Druckplatte 2 ausgearbeitete Passausnehmungen bezeichnet, wobei die Passung zwischen den letzteren und den mechanischen. Anschlagsonden 6 insbesondere aus Fig. 2 ersichtlich sind. Die beiden seitlichen Signaleinheiten 11 dienen zur Kontrolle einer Umfangsberuehrung zur Zuendung der jeweils zugeordnete LED 8, wogegen die mittlere Signaleinheit 11 eine Zuendung ihrer LED 8 bei seitlicher Beruehrung vorsieht. Bei den mechanischen Anschlagsonden 6 als auch bei den Passausnehmungen 12 sind miteinander zusammenwirkende Seiten vorgesehen, die einen geradlinigen Verlauf aufweisen. Diese Seiten sind mit 6a und 12a bezeichnet. Die mit den seitlichen zusammenwirkende Seiten 6b und 12b versehene mittlere Signaleinheit 11 hat deshalb die Aufgabe, die seitliche Ausrichtung zu gewaehrleisten, wobei die Passausnehmung eine groessere axiale Laenge als der Block und eine groessere Breite als die Breite des letzteren aufweist. Die fuer die Signaleinheiten 11 vorgesehene Schaltungsanordnung bzw. Schaltkreis enthaelt eine Spannungsquelle 13, einen Widerstand 14 zur Begrezung des Betriebsstroms sowie einen Schalter 15. Im dargestellten Beispiel sind die genannten elektrischen Bestandteile miteinander in Serie geschaltet, wobei der Schaltkreis ueber den Koerper des Druckzylinders 1 geschlossen ist. Bei einer Spannungsquelle in Form einer Batterie mit 6 bzw. 9 V kann der Widerstandswert des Widerstandes 14 etwa 1k 0 betragen. Die Anschlagsonden 6 bestehen aus geschliffenem Stahl nach ISO/h5 Normen und weisen einen Querschnitt auf, der kleiner als der Querschnitt der in der Druckplatte 2 vorgesehenen Passausnehmung 12 ist, wobei die eine Seite der Anschlagsonde 6 als Bezugebene fuer den Rande der Druckplattenpassausnehmung, wie oben erwaehnt, dient. Die Anschlagsonde 6 ist im Druckzylinder 1 selbstverstaendlich elektrisch isoliert montiert.

Mit der erfindungsgemaessen Ansetzvorrichtung bzw. mit den erfindungsgemaessen Signaleinheiten 11 wird die Erreichung des genauen Ansetzens durch Bildung einer Eingriffberuehrung zwischen der Laengs- und Querseiten 12a/ 12b der Passausnehmungen 12 und den benachbarten Seiten 6a/6b der Anschlagsonden 6 durch das Zuenden der zugeordnete LED Dioden 8 unverzueglich signalisert. Aufgrund dieser Dio- denzuendung,die die genaeue Positionierung der Druckplatte 2 signalisiert und waehrend der nachfolgenden Klemmphase der Druckplatte 2 mittels der Spannschiene 4 beibehalten wird, kann der Bedienungsmann nicht nur auf eine einfachere Weise, sondern vor allem auf eine schnellere und sichere Weise vorgehen. Um den Verbrauch von Elektroenergie so niedrig wie moeglich zu halten, werden nach erfolgtem Ansetz vorgang durch den Schlater 15 die LEDs 8 ausgeschaltet. Der Schalter 15 wird dann lediglich fuer die nachfolgende Ansetz phase fuer eine neue Druckplatte geschlossen.

In der Praxis koennen alle einzelnen Teile durch weitere technisch und/oder funktionell gleichwertige Teile ersetzt werden.

Die Leuchtdioden koennten z.B. durch weitere elektrische Signalisierungsbestandteile, wie z.B. Anzeigelampen, magnetische oder akkustische Anzeigemittel usw. ersetzt werden. Die Abmessungen, die geometrischen Gestaltungen der blockartigen Anschlagsonden sowie der Durchbrechungen der Druckplatten, die Anzahl der Signaleinheiten und ferner die Schaltkreisbestandteile koennen frei gewaehlt werden.

## Patentansprüche

1. Ansetzvorrichtung zum Ansetzen der Druckplatten auf die Druckzylinder von Offset-Flachdruckmaschinen, wobei der Druckzylinder in einer Zylindergrube zwei sich gegenueberstehende Spannschienen aufweist und wobei mechanische, mit einer Leuchtdiode verbundene und an eine Spannungsquelle angeschlossene Anschlagsonden vorgesehen sind, die mit in der Druckplatte vorgesehenen Passausnehmungen zusammenwirken, gekennzeichnet durch die Kombination folgender Merkmale;
a) es sind drei direkt am Druckzylinder (1) entlang einer achsparallelen Kante der Zylindergrube (3) befestigte mechanische, als parallelepipedische, gegenueber dem Druckzylinder (1) elektrisch isolierte Bloecke ausgefuehrte Anschlagsonden (6) vorgesehen,
b) jede Anschlagsonde (6) weist eine Aufnahmeoeffnung (7) zur Aufnahme einer Leuchtdiode (8) auf und bildet mit dieser eine Signaleinheit (11), wobei ueber die Spannungsquelle (13) und die Bloecke sowie die Druckplatte (2) ein Stromkreis geschlossen werden kann, in dem die drei Signaleinheiten (11) parallelgeschaltet sind.

2. Ansetzvorrichtung nach Anspruch 1, dadurch gekennzeichnet, dass jede Anschlagsonde (6) mit einer Tragplatte (9) fest verbunden ist, die mit zwei langlochartigen und zu einer aeusseren Seite der genannten Tragplatte (9) in offene Durchbrechungen (10) versehen ist.

3. Ansetzvorrichtung nach Anspruch 1, dadurch gekennzeichnet, dass die drei Anschlagsonden (6) mit der einen Stirnseite der die Spannschienen (4, 5) aufnehmenden Zylindergruppe (3) des Druckzylinders (1) fest verbunden ist.

## Revendications

1. Dispositif de fixation et de repérage des clichés sur les cylindres porte-plaque de machines d'impression lithographique pour l'impression offset, dans lequel lé cylindre porte-plaque présente deux glissières se faisant face dans une fosse du cylindre et dans lequel il est prévu des détecteurs de butée mécaniques, reliés à une diode luminescente et raccordées à une source de tension, qui coopèrent avec des cavités d'adaptation prévues dans le cliché, caractérisé par la combinaison des caractéristiques suivantes:
a) il est prévu trois détecteurs de butée mécaniques (6), sous la forme de blocs parallèlépipédi- ques, électriquement isolés par rapport au cylindre porte-plaque (1), fixés directement au cylindre porte-plaque (1) le long d'une arête, parallèle à l'axe, de la fosse de cylindre (3);
b) chaque détecteur de butée (6) présente un logement creux (7) pour recevoir une diode luminescente (8) et forme avec-celle-ci une unité de signalisation (11), ce qui permet de fermer, par la source de tension (13) et les blocs ainsi que le cliché (2), un circuit électrique dans lequel les trois unités de signalisation (11) sont raccordées en parallèle.

2. Dispositif de fixation et de repérage suivant la revendication 1, caractérisé en ce que chaque détecteur de butée (6) est fixé solidement à une plaque de support (9), qui est pourvue de deux découpes (10) oblongues et ouvertes vers un côté extérieur de ladite plaque de support (9).

3. Dispositif de fixation et de repérage suivant la revendication 1, caractérisé en ce que les trois détecteurs de butée (6) sont solidement fixés à une première face de chant de la fosse de cylindre (3) du cylindre porte-plaque (1), où sont situées les glissières (4, 5).

## Claims

1. Device for attaching printing plates to printing cylinders of lithographic machines for offset printing, the printing cylinder having in a cylinder gap two tension bars lying opposite one another and mechanical stop probes connected to a light emitting diode and to a voltage source being provided, said stop probes cooperating with fitting recesses provided in the printing plate, characterized by the combination of the following features:
a) there are provided three mechanical stop probes (6) which are mounted directly on the printing cylinder (1) along an edge (parallel to the axis) of the cylinder gap (3), and designed as parallelepiped blocks which are electrically insulated with respect to the printing cylinder (1),
(b) each stop probe (6) has a receiving locating opening (7) for receiving a light emitting diode (8) and forms a signal unit (11) with the latter, it being possible to close an electrical circuit via the voltage source (13), the blocks and the printing plate (2), the three signal units (11) being connected in parallel in said circuit.

2. Attachment device according to Claim 1, characterized in that each stop probe (6) is permanently connected to a carrier plate (9) which is provided with two elongated hole-like through- openings (10) which are open towards an outer side of the mentioned carrier plate (9).

3. Attachment device according to Claim 1, characterized in that the three stop probes (6) are permanently connected to the one end face of the cylinder gap (3), receiving the tension bars (4, 5), of the printing cylinder (1).
